# DEMANDE DE BREVET EUROPEEN

(11) **EP 0 330 587 A1**
(43) Date de publication de la demande: **30.08.1989**
(21) Numéro de dépôt: 89420044.3
(22) Date de dépôt: 13.02.1989
(51) Int. Cl.: E04B 7/02

(54) **Ensemble d'éléments pour la réalisation d'auvents à trois pentes à caractère modulaire**

(30) Priorité: 19.02.1988 FR 8802564
(71) Demandeur: Fontaine, Louis, F-42220 Saint Julien Molin Molette (FR)
(72) Inventeur: Fontaine, Louis, F-42220 Saint Julien Molin Molette (FR)
(74) Mandataire: Dupuis, François

(57) **Abrégé**

L'ensemble d'éléments est remarquable en ce que tous les auvents de différentes longueurs sont constitués d'éléments standards comprenant au moins deux consoles (CE ou CI) conformées pour prendre appui contre un mur, deux cadres croupe (CC) assujettis auxdites consoles de manière inclinée et destinée à recevoir les éléments de couverture en retour, et un cadre avant (CA) également positionné de manière inclinée sur une traverse médiane (TM) solidaire des consoles, et sur des traverses avant (BRA) et arrière (TA) reliées aux cadres de croupe (CC).

## Description

On connaît différents types d'auvents à ossature bois pour recevoir une couverture en tuiles, ardoises ou autres moyens de protection. Ces auvents sont du type à une ou plusieurs pentes, et en général ils nécessitent pour leur mise en oeuvre une structure particulière adaptée à chaque cas suivant leurs dimensions et leur destination.

Suivant l'invention, on a cherché à réaliser des auvents à trois pentes de toutes dimensions et pour toutes les applications dans le bâtiment, à partir d'éléments standards judicieusement combinés entre eux pour couvrir tous les besoins.

Il est connu d'utiliser des éléments standards pour la réalisation de toitures. On peut citer par exemple le Brevet FR 2.061.529 qui divulgue la conception d'éléments aptes à former une toiture à trois pentes. Cependant, compte tenu de leur conception, de tels éléments sont limités à une application traditionnelle de toitures en tant que couverture de bâtiment, mais ne peuvent pas être utilisés pour la conception d'auvents dont la structure de base est différente. Il en résulte par conséquent des problèmes qui ne sont pas ceux rencontrés pour l'exécution d'une toiture utilisée en recouvrement.

L'invention s'est donc fixée pour but de réaliser un ensemble d'éléments pour la réalisation d'auvents à trois pentes à caractère modulaire.

Pour résoudre le problème posé de pouvoir réaliser des auvents de différentes longueurs et du type à trois pentes notamment, on utilise, selon l'invention des éléments standards comprenant au moins deux consoles conformées pour prendre appui contre un mur, deux cadres de croupe assujettis aux consoles de manière inclinée et destinés à recevoir les éléments de couverture en retour, et un cadre avant également positionné de manière inclinée sur une traverse médiane solidaire des consoles, et sur des traverses avant et arrière reliées aux cadres de croupe.

Selon une autre caractéristique, les cadres de croupe et le cadre avant sont réunis entre eux par des arêtiers inclinés à la fois vers l'avant et vers les croupes, et reliés à leurs extrémités à la traverse avant et à la traverse arrière.

Un autre but de l'invention a été de faciliter le montage de l'ossature à partir de ses éléments standards, pour réaliser tous types d'auvents.

Pour cela, selon une autre caractéristique, tous les éléments de l'ossature sont présentés en prêt à monter, avec directement de fabrication tous les aménagements et accessoires nécessaires à leur assemblage entre eux, tels que tenons, entailles, encoches, trous, chevilles, boulons.

Enfin, on a cherché à multiplier les applications possibles de l'ossature d'auvent, par exemple pour l'utiliser comme élément de montage d'enceinte ou volume fermé du type sas, véranda.

A cet effet, selon une autre caractéristique, des profilés de guidage sont fixés sous les chevrons des cadres de croupe et du cadre avant, immédiatement derrière les bandeaux de rive et la traverse avant, pour constituer la ceinture supérieure de l'enceinte ou volume fermé désiré.

Ces caractéristiques et d'autres encore ressortiront de la suite de la description.

Pour fixer l'objet de l'invention, sans toutefois le limiter, dans les dessins annexés :
La figure 1 est une vue en perspective illustrant une ossature d'auvent selon l'invention pour la protection de portes ou ouvertures similaires.
La figure 2 est une vue en plan correspondant à la figure 1.
La figure 3 est une vue de face correspondant à la figure 1.
La figure 4 est une vue de côté correspondant à la figure 1, avec en traits interrompus une adaptation destinée à porter une enceinte fermée en façade.
La figure 5 est une vue de côté illustrant une console intermédiaire pour auvents de grande longueur.

Afin de rendre plus concret l'objet de l'invention, on le décrit maintenant d'une manière non limitative en se référant aux exemples de réalisation des figures des dessins.

Les consoles d'extrémité (CE) sont constituées d'éléments triangulés comprenant une poutre verticale (1), une poutre horizontale (2), un arc-boutant (3), et un sabot (4) d'appui au mur. Ces quatre éléments sont assemblés entre eux par tout moyens tels que tenons-mortaises traversés par des chevilles ou boulons. A noter que la face en bout apparente de la poutre horizontale et du sabot est moulurée.

Chaque console d'extrémité est destinée à supporter les cadres de croupes (CC) en forme de triangle rectangle et le cadre avant (CA) en forme de trapèze isocèle. Pour cela, une traverse médiane (TM) est fixée sur les consoles (CE) près des extrémités avant, et ses extrémités entaillées (TM1) coopèrent avec les extrémités complémentaires (P1) de deux poutrelles fixées parallèlement aux consoles (CE). Cette traverse présente dans sa longueur et de manière régulièrement espacées sur son chant supérieur, des entailles inclinées (TM2) destinées à recevoir et guider des chevrons-porteurs (CP) s'étendant perpendiculairement à ladite traverse et sur toute sa longueur, afin de constituer un plan d'appui et de positionnement pour la couverture de la face avant. Les poutrelles (P) présentent également dans la partie médiane et la partie arrière de leur chant supérieur des entailles (P2) inclinées pour recevoir et guider perpendiculairement des chevrons-porteurs intermédiaires (CP), afin de constituer également un plan d'appui et de positionnement pour la couverture des faces de côté.

Un chevron arrière (CP3) est fixé et guidé dans une encoche (1a) réalisée en haut de la poutre verticale (1) des consoles et relié à la traverse arrière (TA).

Les chevrons extrêmes (CP1) de face et les chevrons (CP2) de côté sont perpendiculaires entre eux et de longueur dégressive pour être réunis à leur extrémité arrière en vis-à-vis par un arêtier (A) s'étendant de manière doublement inclinée à la fois vers l'avant et vers les côtés. Les couples chevrons de face-arêtier et chevrons de côté-arêtier constituent respectivement les cadres avant (CA) et de croupe (CC), en combinaison avec à l'avant et sur les côtés des bandeaux de rive (BRA-BRC), et à l'arrière supérieur une traverse (TA) de fixation au mur, avec des entailles (TA1) de positionnement incliné des chevrons-porteurs.

Il est évident que si l'auvent à réaliser doit être de longueur plus importante (couverture d'une porte de garage), le cadre avant sera équipé d'un plus grand nombre de chevrons de longueur maximum, tandis que le bandeau de rive (BRA) et les traverses médiane (TM) et arrière (TA) seront de longueur adaptée. Au-delà d'une certaine longueur (couverture de toute une façade), il sera nécessaire de soutenir l'ossature par une ou plusieurs consoles intermédiaires, soit de même type que les consoles d'extrémité, soit des consoles réduites en hauteur comme la console (C1) illustrée à la figure 5 qui ne diminue pas la hauteur de passage sous l'ossature par exemple dans le cas de porte-fenêtres ou de grandes baies.

Comme on le voit également figure 4, immédiatement derrière les bandeaux de rive (BRA) et (BRC), on peut fixer aisément au-dessous des chevrons (CP) un profilé de guidage (PG) pour constituer la ceinture supérieure d'une enceinte (E) à ouvertures fixes ou battantes pour constituer une véranda, un sas d'entrée ou autre volume fermé en façade.

Selon une caractéristique importante, tous les éléments composant l'ossature sont aménagés directement de fabrication, c'est-à-dire avec leurs tenons, entailles, encoches, trous et autres moyens d'assemblage, pour être assemblés entre eux très facilement.

A noter encore que les consoles (CE) peuvent également être utilisées seules pour d'autres applications telles que balcons, rayonnages, mezzanines, auvent simplifié avec ou sans pente, abri, ...

Les avantages ressortent bien de la description. On souligne encore le caractère modulaire et en prêt à monter des éléments d'auvent, qui permet avec des éléments standards de réaliser des auvents de toute longueur, cela très facilement du fait des aménagements prévus de fabrication sur chaque élément pour autoriser un assemblage rapide et commode.

## Revendications

-1- Ensemble d'éléments pour la réalisation d'auvents à trois pentes à caractère modulaire, caractérisé en ce que tous les auvents de différentes longueurs sont constitués d'éléments standards comprenant au moins deux consoles (CE ou CI) conformées pour prendre appui contre un mur, deux cadres de croupe (CC) assujettis auxdites consoles de manière inclinée et destinés à recevoir les éléments de couverture en retour, et un cadre avant (CA) également positionné de manière inclinée sur une traverse médiane (TM) solidaire des consoles, et sur des traverses avant (BRA) et arrière (TA) reliées aux cadres de croupe (CC).

-2- Ensemble selon la revendication 1, caractérisé en ce que les cadres de croupe (CC) et le cadre avant (CA) sont réunis entre eux par des arêtiers (A) inclinés à la fois vers l'avant et vers les croupes et relié à leurs extrémités à la traverse avant (BRA) et à la traverse arrière (TA).

-3- Ensemble selon les revendications 1 et 2 ensemble, caractérisé en ce que les cadres de croupe (CC) constituant un plan d'appui et de positionnement des éléments de ouverture, forment un triangle rectangle délimité par l'arêtier (A), un chevron-porteur arrière (CP3) et un bandeau de rive (BRC) ; des chevrons intermédiaires (CP2) de longueur dégressive, étant fixés parallèlement au chevron arrière entre l'arêtier et le bandeau de rive.

-4- Ensemble selon les revendications 1, 2 et 3 ensemble, caractérisé en ce que le cadre avant (CA) constituant un plan d'appui et de positionnement des éléments de couverture forme un trapèse isocèle délimité par les arêtiers (A), la traverse arrière (TA) et la traverse avant ou bandeau de rive (BRA) ; des chevrons médians (CP) sont fixés perpendiculairement auxdites traverses, et des chevrons extrêmes (CP1) de longueur dégressive sont fixés aux arêtiers à leur extrémité arrière en vis à vis des chevrons intermédiaires (CP2)des cadres de croupe.

-5- Ensemble selon les revendications 1, 2, 3 et 4 ensemble, caractérisé en ce que le cadre avant (CA) est maintenu sur les consoles (CE) par les chevrons (CP) et (CP1) positionnés dans des entailles inclinées (TM2) de la traverse médiane, tandis que les cadres de croupe (CC) sont maintenus par les chevrons (CP2) positionnés dans des entailles (P2) de poutrelles (P) solidaires des consoles et assemblées à leur extrémité avant à la traverse médiane (TM), et par les chevrons arrière (CP3) de liaison à la traverse arrière, qui est guidée et fixée par rapport à l'élément vertical des consoles (CE).

-6- Ensemble selon la revendication 1, caractérisé en ce que les consoles (CE) sont constituées d'éléments triangulés et assemblés entre eux, comprenant une poutre verticale (1), une poutre horizontale (2), un arc-boutant (3), et un sabot d'appui au mur (4).

-7- Ensemble selon la revendication 1, appliqué à la réalisation d'auvents de grande longueur, caractérisé en ce qu'une ou des consoles intermédiaires (CI) et réduites en hauteur, sont disposées à intervalle régulier entre les consoles d'extrémité (CE).

-8- Ensemble selon l'une quelconque des revendications 1 à 7, caractérisé en ce que des profilés de guidage (PG) sont fixés sous les chevrons des cadres de croupe et du cadre avant, immédiatement derrière les bandeaux de rive, pour constituer la ceinture supérieure d'une enceinte (E) du type véranda, sas d'entrée ou autre volume fermé en façade.

-9- Ensemble selon l'une quelconque des revendications 1 à 8, caractérisé en ce que tous les éléments composant l'ossature sont présentés en kit, avec tous les aménagements et accessoires nécessaires à leur assemblage entre eux tels que tenons, entailles, encoches, trous, chevilles, boulons, ...
